# EUROPÄISCHE PATENTSCHRIFT

(11) **EP 0 812 391 B1**
(45) Veröffentlichungstag und Bekanntmachung des Hinweises auf die Patenterteilung: **07.11.2001**
(21) Anmeldenummer: 96924779.0
(22) Anmeldetag: 30.07.1996
(51) Int. Cl.: F02M 61/04

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 16.12.1995 DE 19547169
(43) Veröffentlichungstag der Anmeldung: 17.12.1997
(73) Patentinhaber: ROBERT BOSCH GMBH, 70442 Stuttgart (DE)
(72) Erfinder: STUTZENBERGER, Heinz, D-71665 Vaihingen (DE)
(86) Internationale Anmeldenummer: DE9601409
(87) Internationale Veröffentlichungsnummer: WO9722800

(56) Entgegenhaltungen:
- DE-U- 9 320 433
- GB-A- 100 445
- GB-A- 565 999
- PATENT ABSTRACTS OF JAPAN vol. 012, no. 134 (M-689), 23.April 1988 & JP 62 255571 A (NIPPON DENSO CO LTD), 7.November 1987,

## Beschreibung

### Stand der Technik

Die Erfindung geht von einem Kraftstoffeinspritzventil für Brennkraftmaschinen nach der Gattung des Patentanspruchs 1 aus. Bei einem derartigen, aus dem DE-Gbm. 93 204 337 bekannten Kraftstoffeinspritzventil ist das Ventilglied ortsfest am Ventilkörper befestigt und liegt mit einer Ventildichtfläche unter axialer Vorspannung an einem Ventilsitz des Ventilkörpers an. Das als Membran ausgebildete Ventilglied ist dabei beim bekannten Kraftstoffeinspritzventil scheibenförmig ausgebildet, wobei der radial äußere Bereich zwischen einer Distanzhülse und einer Spannmutter ortsfest gegen den Ventilkörper verspannt ist. Die Membranscheibe weist ferner eine zentrale Bohrung auf, deren dem Ventilkörper zugewandte Ringkante die Ventildichtfläche bildet, mit der die Ventilmembran an einer konischen Ventilsitzfläche anliegt, die an einem axialen Zapfen des Ventilkörpers gebildet ist. Zur Druckzuführung des Kraftstoffhochdruckes an die Ventilmembran ist ein Druckkanal im Ventilkörper vorgesehen, der mit einer Einspritzleitung einer Kraftstoffeinspritzpumpe verbunden Aus der Schrift GB 100 445 ist darüber hinaus ein Kraftstoffeinspritzventil bekannt, bei dem ein membranförmiges, kreisrundes Ventilglied in Form eines Kopfstücks einen Druckraum begrenzt, der mit einem im Ventilkörper verlaufenden, zentralen Zulaufkanal verbunden ist und über diesen mit Kraftstoff unter Druck befüllt werden kann. Das Kopfstück ist federnd ausgebildet und liegt unter Vorspannung an einer Ventildichtfläche an. Durch den Kraftstoffdruck wird das Kopfstück gegen seine Eigenspannung von der Ventildichtfläche abgehoben und gibt einen Einspritzquerschnitt frei. Das membranförmige Kopfstück ist an seinem Rand durch eine Spannmutter am Ventilkörper fixiert und einstückig ohne Öffnungen ausgebildet. ist und der in einen von der Ventilmembran begrenzten Druckraum mündet.

Das mit der Ventildichtfläche am Ventilsitz des Ventilkörpers anliegende Ventilglied wird dabei während der Einspritzphase durch den Kraftstoffhochdruck vom Ventilsitz abgehoben und gibt einen Einspritzquerschnitt in den Brennraum der zu versorgenden Brennkraftmaschine frei.

Dabei weist das bekannte Kraftstoffeinspritzventil jedoch den Nachteil auf, daß infolge des relativ komplizierten Aufbaus und der Verwendung einer Vielzahl von Bauteilen die Herstellung des bekannten Kraftstoffeinspritzventils aufwendig und kostenintensiv ist. Zudem benötigt das bekannte Kraftstoffeinspritzventil aufgrund der Vielzahl der Bauteile einen erhöhten Bauraum, insbesondere an seinem brennraumnahen Ende, was die Einbauflexibilität an der Brennkraftmaschine einschränkt.

Ein weiterer Nachteil ist die Form der Einspritzöffnung in den Brennraum der zu versorgenden Brennkraftmaschine, die beim bekannten Einspritzventil ringförmig ausgebildet ist, was eine exakte Strahlausrichtung des Einspritzstrahls erschwert.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß durch die direkte Befestigung des als Kopfstück ausgebildeten Ventilgliedes am Ventilkörper durch eine Schweißverbindung nur noch zwei Bauteile benötigt werden. Durch diesen sehr einfachen Aufbau läßt sich der Herstellungs- und Montageaufwand des Kraftstoffeinspritzventils erheblich reduzieren, so daß die Fertigungskosten gegenüber dem bekannten Einspritzventil verringert werden können. Es ist kein weiteres Befestigungselement, beispielsweise eine Spannmutter, nötig, um das Ventilglied in der vorgesehenen Lage zu halten. Die Verschweißung am äußeren radialen Rand des Kopfstücks bewirkt in vorteilhafter Weise, daß das Ventilglied in der Mitte federnd ausgebildet ist. Um dabei die axiale Vorspannung des Ventilgliedes zu erreichen, wird es unter hohem axialen Anpreßdruck am Ventilkörper verschweißt.

Eine weitere vorteilhafte Möglichkeit der Sicherung der axialen Vorspannkraft wird durch eine Thermobehandlung während der Montage erreicht, bei der der Ventilkörper auf eine hohe Temperatur erhitzt wird. Verschweißt man nun das kalte Kopfstück am erhitzten Ventilkörper an dem der Ventildichtfläche abgewandten unteren Ende des Kopfstückes, stellt sich nach dem Abkühlen bzw. dem Temperaturausgleich zwischen den Bauteilen aufgrund des Zusammenziehens des Ventilkörpers die axiale Vorspannung zwischen Kopfstück und Ventilkörper ein. Dabei läßt sich sowohl über die axiale Anpreßkraft oder den Grad der Thermobehandlung während des Zusammenfügens der Bauteile die axiale Vorspannkraft einstellen, mit der das durch das Kopfstück gebildete Ventilglied am Ventilsitz des Ventilkörpers anliegt, was wiederum direkt den Öffnungsdruck am Einspritzventil bestimmt. Eine weitere Möglichkeit des Einstellens des Öffnungsdruckes und des Verlaufs der Öffnungsbewegung der als federnde Membran wirkenden Stirnfläche des Kopfstückes ist durch die Ausbildung dieser Stirnfläche möglich.

Um einen sicheren Dichtsitz am Einspritzventil zu gewährleisten ist dieser zudem konisch ausgeführt, wobei die Kegelwinkel der konischen Ventilsitzfläche und der konischen Ventildichtfläche geringfügig voneinander abweichen, so daß ein Dichtkantensitz gebildet ist. Dabei ist es besonders vorteilhaft, das Kopfstück als topfförmigen Hohlkörper auszubilden, dessen geschlossene, dem Ventilkörper zugewandte Stirnfläche die federnde Membran bildet und das an seinem radial äußeren Bereich unlösbar mit dem Ventilkörper verbunden ist.

Ein weiterer Vorteil des erfindungsgemäßen Kraftstoffeinspritzventils stellt das Vorsehen von frei wählbaren Einspritzöffnungen dar, durch die die Strahllage des eingespritzten Kraftstoffes einstellbar ist. In einem ersten Ausführungsbeispiel, bei dem das Kopfstück an seinem radial äußeren Bereich der dem Ventilkörper zugewandten Stirnfläche mit dem Ventilkörper verschweißt ist, wird der Strahlverlauf durch den Kegelwinkel der Ventildichtfläche und die Orte der Unterbrechungen der umlaufenden Schweißnaht bestimmt. Bei einem zweiten beschriebenen Ausführungsbeispiel, bei dem das topfförmige Kopfstück in eine Aufnahmeöffnung des Ventilkörpers eingesetzt ist, sind die Einspritzöffnungen durch frei wählbare Aussparungen in der Wand des Ventilkörpers im Bereich der Überdeckung mit der Ventildichtfläche gebildet.

Weitere Vorteile und vorteilhafte Ausgestaltungen des Gegenstandes der Erfindung sind der Beschreibung der Ausführungsbeispiele, der Zeichnung und den Ansprüchen entnehmbar.

### Zeichnung

Zwei Ausführungsbeispiele des erfindungsgemäßen Kraftstoffeinspritzventils für Brennkraftmaschinen sind in der Zeichnung dargestellt und werden in der folgenden Beschreibung näher erläutert.

Es zeigen die Figur 1 ein erstes Ausführungsbeispiel in einem Längsschnitt durch das Einspritzventil, die Figur 2 einen vergrößerten Ausschnitt aus der Figur 1, die Figur 3 einen Schnitt durch das Einspritzventil nach Figur 2 entlang der Ventilsitzfläche des Ventilkörpers, die Figur 4 ein zweites Ausführungsbeispiel analog zur Darstellung der Figur 2, die Figur 5 einen Schnitt durch den Ventilkörper der Figur 4 entlang der Einspritzöffnungen und die Figuren 6A bis 6F verschiedene Ausführungsmöglichkeiten des Kopfstückes der beiden Ausführungsbeispiele.

### Beschreibung der Ausführungsbeispiele

Das in der Figur 1 dargestellte erste Ausführungsbeispiel weist einen vorzugsweise rotationssymmetrischen Ventilkörper 1 auf, an dessen in den Brennraum der zu versorgenden Brennkraftmaschine ragenden, unteren Ende ein ein Ventilglied bildendes Kopfstück 3 befestigt ist. An seinem oberen, brennraumfernen Ende weist der Ventilkörper 1 einen Rohranschluß 5 auf, an den sich ein, den Ventilkörper 1 in Längsrichtung durchdringender Druckkanal 7 anschließt, der am brennraumnahen Ende des Ventilkörpers 1 an dessen untere Stirnfläche mündet. An den Rohranschluß 5 ist eine nicht näher dargestellte Kraftstoffeinspritzleitung zu einer Kraftstoffeinspritzpumpe angeschlossen, die das Einspritzventil mit unter hohem Druck stehenden Kraftstoff beliefert.

Die untere, brennraumseitige Ringstirnfläche des Ventilkörpers 1 bildet, wie in der Figur 2 vergrößert dargestellt, eine Ventilsitzfläche 9, die konisch ausgebildet ist. Mit dieser Ventilsitzfläche 9 wirkt eine obere, dem Ventilkörper 1 zugewandte Stirnfläche des Kopfstückes 3 zusammen, die eine Ventildichtfläche 11 bildet, die ebenfalls konisch ausgebildet ist. Dabei sind die Kegelwinkel der Ventilsitzfläche 9 und der Ventildichtfläche 11 derart geringfügig unterschiedlich ausgebildet, daß eine Dichtkante an an der inneren Ringkante der Ventilsitzfläche 9 gebildet wird.

Um ein federndes Ventilglied zu bilden, ist das Kopfstück 3 an seinem äußeren radialen Rand der dem Ventilkörper 1 zugewandten, die Ventildichtfläche bildenden Stirnfläche 11 mit dem unteren, brennraumseitigen Ende des Ventilkörpers 1 verschweißt. Dabei wird das Kopfstück 3 während des Verschweißens mit hohem Druck axial gegen den Ventilkörper 1 gedrückt, so daß die Ventildichtfläche 11 unter Vorspannung am Ventilsitz 9 anliegt.

Die Verschweißung der beiden Bauteile miteinander erfolgt dabei nicht über den gesamten Umfang, sondern ist wie in der Figur 3 dargestellt an mehreren, im Ausführungsbeispiel vier Bereichen unterbrochen. Diese Aussparungen 15 der umlaufenden Schweißnaht 17 bilden dabei die Einspritzöffnungen, an denen der Kraftstoff in den Brennraum der Brennkraftmaschine austritt. Der Einspritzstrahlwinkel ist dabei durch die Kegelwinkel der konischen Ventilsitz- und Ventildichtfläche 9, 11 und die Strahlbreite durch die Breite der Aussparungen 15 vorgegeben.

Bei dem in der Figur 4 dargestellten zweiten Ausführungsbeispiel weist der Ventilkörper 1 an seinem unteren, in den Brennraum ragenden Ende eine Aufnahmeöffnung 21 auf, in die das Kopfstück 3 vollständig eingesetzt ist. Dabei bilden die obere Stirnfläche des Kopfstückes 3 wieder eine Ventildichtfläche 11 und die untere Ringstirnfläche des Ventilkörpers 1 eine Ventilsitzfläche 9, die ebenfalls konisch ausgebildet sind und einen geringfügig voneinander abweichenden Kegelwinkel aufweisen. Dabei kann die gebildete Dichtkante 13 beim zweiten Ausführungsbeispiel sowohl innen als auch außenliegend angeordnet sein.

Die Erzeugung der Vorspannung der Ventildichtfläche 11 am Ventilsitz 9 erfolgt beim zweiten Ausführungsbeispiel durch eine Thermobehandlung bei der Montage. Dabei wird zunächst der Ventilkörper 1 auf eine hohe Temperatur erhitzt, dann wird das kalte Kopfstück 3 in die Aufnahmeöffnung 21 des Ventilkörpers 1 eingesetzt und bei Anlage der Ventildichtfläche 11 am Ventilsitz 9 am unteren, brennraumzugewandten Ende mit der Wand der Aufnahmeöffnung 21 des Ventilkörpers 1 verschweißt. Nach dem Temperaturausgleich der beiden Bauteile 1, 3 ergibt sich infolge des Zusammenziehens des Ventilkörpers 1 beim Abkühlen eine axiale Verspannung des Kopfstückes 3 gegen den Ventilkörper 1.

Die Einspritzöffnungen sind, wie auch der Figur 5 entnehmbar, beim zweiten Ausführungsbeispiel als Ausnehmungen 23 in der Wand des Ventilkörpers 1 ausgebildet, die sich über den Überdeckungsbereich mit der Ventildichtfläche 11 erstrecken und deren Anordnung und geometrische Form den Einspritzstrahl formen.

Um eine möglichst gute federnde Membranwirkung an der Ventildichtfläche des Kopfstückes 3 zu erzielen ist das Kopfstück 3 wie in den Figuren 6A bis 6F dargestellt als Hohlkörper ausgebildet. Lediglich die Figur 6B zeigt eine Ausführungsvariante des Kopfstückes 3 als trichterförmige Scheibe, deren Verwendung jedoch nur beim ersten, in den Figuren 1 bis 3 gezeigten Ausführungsbeispiel vorteilhaft ist.

Bei den in den übrigen Ausführungsbeispielen der Figur 6 gezeigten Hohlkörperformen des Kopfstückes 3 ist es besonders wichtig, daß die obere, die Ventildichtfläche bildende Stirnfläche 11 gut nach innen einfederbar ist, wobei diese Federfunktion neben dem verwendeten Werkstoff durch die Formgebung der oberen Stirnfläche 11 einstellbar ist.

Das erfindungsgemäße Kraftstoffeinspritzventil für Brennkraftmaschinen arbeitet in folgender Weise:
Am Beginn der Einspritzphase strömt unter hohem Druck stehender Kraftstoff über die Einspritzleitung in den Druckkanal 7 und beaufschlagt die Ventildichtfläche 11 des Kopfstückes 3 in Öffnungsrichtung. Dabei übersteigt ab einem bestimmten Kraftstoffdruck die in Öffnungsrichtung wirkende Druckkraft die Vorspannkraft am Kopfstück 3, mit der die Ventildichtfläche 11 axial gegen den Ventilsitz 9 verspannt ist und die Ventildichtfläche 11 hebt federnd vom Ventilsitz 9 ab. In Folge des geöffneten Querschnitts am Dichtsitz strömt der Kraftstoff im ersten Ausführungsbeispiel in den Ringspalt zwischen der Ventilsitzfläche 9 und der Ventildichtfläche 11 und tritt an den Aussparungen 15 der Schweißnaht 17 in den Brennraum der Brennkraftmaschine aus. Im zweiten Ausführungsbeispiel strömt der Kraftstoff nach Passieren des geöffneten Dichtquerschnitts zu den Ausnehmungen 23 in der Wand des Ventilkörpers 1 und gelangt von dort in den Brennraum.

Das Einspritzende erfolgt in bekannter Weise durch die Beendigung der Hochdruckzufuhr zum Einspritzventil, in dessen Folge der am Ventilglied anliegende Öffnungsdruck wieder unter die notwendige Öffnungskraft sinkt, so daß die federnde Ventildichtfläche 11 von der diese in Schließrichtung beaufschlagenden Vorspannkraft erneut in Anlage an den Ventilsitz 9 gebracht wird.

Dabei arbeitet das erfindungsgemäße Kraftstoffeinspritzventil sehr schnell und zuverlässig, da nahezu keine bewegten Massen auftreten.

## Patentansprüche

1. Kraftstoffeinspritzventil für Brennkraftmaschinen mit einem Ventilkörper (1), an dessen brennraumseitigen Ende eine Ventilsitzfläche (9) vorgesehen ist, an der ein ortsfest gegenüber dem Ventilkörper (1) angeordnetes als Kopfstück (3) ausgebildetes Ventilglied unter axialer Vorspannung mit einer Ventildichtfläche (11) anliegt, wobei die dem Ventilkörper (1) zugewandte Stirnfläche des Kopfstücks (3) die Ventildichtfläche (11) bildet, mit einem den Ventilkörper (1) in Längsrichtung durchdringenden Druckkanal (7), der in einen vom Ventilsitz (9) begrenzten, die Stirnfläche des Kopfstücks (3) in Öffnungsrichtung beaufschlagenden Druckraum mündet, und mit wenigstens einer sich stromabwärts an die Ventilsitzfläche (9) anschließenden Einspritzöffnung in den Brennraum der zu versorgenden Brennkraftmaschine, **dadurch gekennzeichnet, daß** das Kopfstück (3) an seinem äußeren radialen Rand durch eine Schweißverbindung unlösbar direkt am brennraumseitiger Ende des Ventilkörpers (1) befestigt ist.

2. Kraftstoffeinspritzventil nach Anspruch 1, **dadurch gekennzeichnet, daß** das Kopfstück (3) im Bereich der Ventildichtfläche (11) als federnde Membran ausgebildet ist, die unter Beaufschlagung mit Kraftstoffhochdruck vom Ventilsitz (9) abhebbar ist.

3. Kraftstoffeinspritzventil nach Anspruch 2, **dadurch gekennzeichnet, daß** das Kopfstück (3) als Hohlkörper ausgebildet ist, dessen dem Ventilkörper (1) zugewandte geschlossene Stirnfläche die Ventildichtfläche (11) bildet.

4. Kraftstoffeinspritzventil nach Anspruch 1, **dadurch gekennzeichnet, daß** die Ventilsitzfläche (9) am Ventilkörper (1) und die Ventildichtfläche (11) am Kopfstück (3) konisch ausgebildet sind.

5. Kraftstoffeinspritzventil nach Anspruch 1, **dadurch gekennzeichnet, daß** das Kopfstück (3) am radial äußeren Bereich seiner dem Ventilkörper (1) zugewandten Stirnfläche (11) mit der brennraumseitigen, die Ventilsitzfläche (9) bildenden Stirnfläche des Ventilkörpers (1) verschweißt ist.

6. Kraftstoffeinspritzventil nach Anspruch 5, **dadurch gekennzeichnet, daß** die umlaufende Schweißnaht (17) eine Vielzahl von Aussparungen (15) aufweist, die bei Abheben der Ventildichtfläche (11) vom Ventilsitz (9) eine Einspritzöffnung bilden.

7. Kraftstoffeinspritzventil nach Anspruch 1, **dadurch gekennzeichnet, daß** das Kopfstück (3) in eine Aufnahmeöffnung (21) am brennraumseitigen Ende des Ventilkörpers (1) eingesetzt ist, wobei im Bereich der Überdeckung mit der Ventildichtfläche (11) des Kopfstückes (3) Ausnehmungen (23) in der Wand des Ventilkörpers (1) vorgesehen sind, die die Einspritzöffnungen bilden.

8. Kraftstoffeinspritzventil nach Anspruch 7, **dadurch gekennzeichnet, daß** das Kopfstück (3) an seiner unteren brennraumseitigen Kante zwischen der Mantelfläche und der unteren Ringstirnfläche mit der Wand der Aufnahmeöffnung (21) des Ventilkörpers (1) verschweißt ist.

9. Verfahren zum Herstellen eines Kraftstoffeinspritzventils nach Anspruch 7, **gekennzeichnet durch** folgende Verfahrensschritte:
- Erhitzen des Ventilkörpers (1) auf eine hohe Temperatur
- Einsetzen des kalten Kopfstückes (3) in die Aufnahmeöffnung (21) des Ventilkörpers (1)
- Verschweißen des Kopfstückes (3) in der Aufnahmeöffnung (21) des Ventilkörpers (1).

## Claims

1. Fuel injection valve for internal combustion engines, having a valve body (1) with, at its combustion-chamber end, a valve seat surface (9) being provided against which a valve element, which is arranged in a fixed position with respect to the valve body (1) and is designed as a head piece (3), bears under axial prestress by means of a valve-sealing surface (11), that end surface of the head piece (3) which faces the valve body (1) forming the valve-sealing surface (11), the valve furthermore having a pressure channel (7) which penetrates the valve body (1) in the longitudinal direction and opens into a pressure chamber which is bounded by the valve seat (9) and acts upon the end surface of the head piece (3) in the opening direction, and also having at least one injection opening, adjoining the valve seat surface (9) in the downstream direction, into the combustion chamber of the internal combustion engine to be supplied, **characterized in that** the head piece (3) is fastened directly to the combustion-chamber end of the valve body (1) in a nonreleasable manner by means of a welded connection at its outer, radial border.

2. Fuel injection valve according to Claim 1, **characterized in that** the head piece (3) is designed in the region of the valve-sealing surface (11) as a resilient membrane which can be raised from the valve seat (9) by being subjected to fuel which is under high pressure.

3. Fuel injection valve according to Claim 2, **characterized in that** the head piece (3) is designed as a hollow body whose closed end surface, which faces the valve body (1), forms the valve-sealing surface (11).

4. Fuel injection valve according to Claim 1, **characterized in that** the valve seat surface (9) on the valve body (1) and the valve-sealing surface (11) on the head piece (3) are of conical design.

5. Fuel injection valve according to Claim 1, **characterized in that** on the radially outer region of its end surface (11) facing the valve body (1), the head piece (3) is welded to that end surface of the valve body (1) which is at the combustion-chamber end and forms the valve seat surface (9).

6. Fuel injection valve according to Claim 5, **characterized in that** the peripheral weld seam (17) has a multiplicity of cutouts (15) which form an injection opening when the valve-sealing surface (11) is raised from the valve seat (9).

7. Fuel injection valve according to Claim 1, **characterized in that** the head piece (3) is inserted into a receiving opening (21) at the combustion-chamber end of the valve body (1), recesses (23), which form the injection openings, being provided in the wall of the valve body (1) in the region of overlap with the valve-sealing surface (11) of the head piece (3).

8. Fuel injection valve according to Claim 7, **characterized in that** at its lower edge at the combustion-chamber end, between the circumferential surface and the lower annular end surface, the head piece (3) is welded to the wall of the receiving opening (21) of the valve body (1).

9. Method for producing a fuel injection valve according to Claim 7, **characterized by** the following method steps:
- heating the valve body (1) to a high temperature
- inserting the cold head piece (3) into the receiving opening (21) of the valve body (1)
- welding the head piece (3) in the receiving opening (21) of the valve body (1).

## Revendications

1. Injecteur de carburant pour des moteurs à combustion interne, comprenant
un corps d'injecteur (1) dont l'extrémité située du côté de la chambre de combustion comporte une surface formant siège de soupape (9) contre laquelle s'applique un organe de soupape en forme de tête (3), installé de manière fixe par rapport au corps d'injecteur (1) et s'appliquant par une surface d'étanchéité de soupape (11) sous précontrainte axiale, la surface frontale de la tête (3) tournée vers le corps (1) de l'injecteur constituant la surface d'étanchéité (11), un canal de pression (7) traversant le corps d'injecteur (1) dans sa direction longitudinale, ce canal débouchant dans une chambre de pression sollicitant la surface frontale de la tête (3) dans le sens de son ouverture, et
au moins un orifice d'éjection, adjacent en aval de la surface formant siège de soupape (9), débouchant dans la chambre de combustion du moteur à combustion interne à alimenter,
**caractérisé en ce que**
la tête (3) est fixée par son bord radial extérieur et par une liaison soudée, de manière imperdable, directement à l'extrémité du corps d'injecteur (1) du côté de la chambre de combustion.

2. Injecteur de carburant selon la revendication 1,
**caractérisé en ce que**
la tête (3) est réalisée sous la forme d'une membrane élastique au niveau de la surface d'étanchéité de soupape (11), cette membrane pouvant être soulevée par rapport au siège de soupape (9) par l'application d'une haute pression de carburant.

3. Injecteur de carburant selon la revendication 2,
**caractérisé en ce que**
la tête (3) est en forme de corps creux dont la surface frontale tournée vers le corps (1) de l'injecteur constitue la surface d'étanchéité de soupape (11).

4. Injecteur de carburant selon la revendication 1,
**caractérisé en ce que**
la surface formant siège de soupape (9) est réalisée sous une forme conique dans le corps d'injecteur (1), et la surface d'étanchéité de soupape (11) est réalisée sous une forme conique dans la tête (3).

5. Injecteur de carburant selon la revendication 1,
**caractérisé en ce que**
la tête (3) est soudée dans la zone radiale extérieure de sa surface frontale (11) tournée vers le corps d'injecteur (1), à la surface frontale du corps d'injecteur (1) constituant la surface formant siège de soupape (9) du côté de la chambre de combustion.

6. Injecteur de carburant selon la revendication 5,
**caractérisé en ce que**
le cordon de soudure périphérique (17) comporte plusieurs cavités (15), qui constituent chacune un orifice d'éjection lorsque la surface d'étanchéité (11) se soulève de la surface formant siège de soupape (9).

7. Injecteur de carburant selon la revendication 1,
**caractérisé en ce que**
la tête (3) est placée dans un logement de réception (21) prévu à l'extrémité du corps d'injecteur (1) du côté de la chambre de combustion et, au niveau du chevauchement avec la surface d'étanchéité (11) de la tête (3), la paroi du corps d'injecteur (1) comporte des cavités (23) constituant les orifices d'éjection.

8. Injecteur de carburant selon la revendication 7,
**caractérisé en ce que**
la tête (3) est soudée au niveau de son arête inférieure, du côté de la chambre de combustion, entre la surface enveloppe et la surface frontale annulaire inférieure, à la paroi de l'orifice de réception (21) dans le corps (1) de l'injecteur.

9. Procédé de fabrication d'un injecteur de carburant selon la revendication 7,
**caractérisé par** les étapes suivantes :
- on chauffe le corps (1) de l'injecteur à une température élevée,
- on introduit une tête (3), froide, dans le logement de réception (21) du corps (1) de l'injecteur,
- on soude la tête (3) dans le logement de réception (21) du corps (1) de l'injecteur.
